# EUROPÄISCHE PATENTSCHRIFT

(11) **EP 1 183 430 B1**
(45) Veröffentlichungstag und Bekanntmachung des Hinweises auf die Patenterteilung: **19.03.2003**
(21) Anmeldenummer: 00941894.8
(22) Anmeldetag: 27.04.2000
(51) Int. Cl.: E04D 15/04, B25B 23/10

(54) **VORRICHTUNG ZUM EINSCHRAUBEN VON BEFESTIGUNGSELEMENTEN**
DEVICE FOR SCREWING IN FASTENING ELEMENTS
DISPOSITIF DE VISSAGE D'ELEMENTS DE FIXATION

(30) Priorität: 08.05.1999 DE 29908282 U
(43) Veröffentlichungstag der Anmeldung: 06.03.2002
(73) Patentinhaber: Harald Zahn GmbH, 69168 Wiesloch (DE)
(72) Erfinder: ZAHN, Harald, D-69168 Wiesloch (DE)
(86) Internationale Anmeldenummer: DE0001334
(87) Internationale Veröffentlichungsnummer: WO00068529

(56) Entgegenhaltungen:
- EP-A- 0 567 240
- EP-A- 0 600 285
- BE-A- 491 345
- DE-A- 4 240 607
- DE-C- 19 811 929

## Beschreibung

Die Erfindung betrifft eine Vorrichtung zum Einschrauben von Befestigungselementen zur Befestigung von Isoliermaterial auf Flach- und Sheddächern

Vorrichtungen der eingangs genannten Gattung dienen der möglichst rationellen Befestigung von Dachdichtungs- und Dämmmaterial auf Flachund Sheddächern und werden in den verschiedensten Ausführungsförmen angeboten. Eine solcher Schraubvorrichtungen ist aus der deutschen Offenlegungsschrift DE 42 40 607 A1 bekannt. Diese bekannte Vorrichtung besitzt eine Zuführeinrichtung für die Befestigungselemente, eine absenkbare Schraubeinheit und eine Haltevorrichtung für das Befestigungselement, die dieses vor dem Einschrauben zunächst aufnimmt und anschließend freigibt. Dabei werden in dieser Vorrichtung vormontierte, zweiteilige Befestigungselemente, insbesondere aus Halteteil und Schraube bestehend, verarbeitet, indem in das Magazin eine Vereinzelungsvorrichtung zum Trennen jeweils eines Befestigungselementes von der Befestigerkette eingreift. Nach der Vereinzelung wird das Befestigungselement einer Halteeinrichtung zugeführt, in der es von einer Schraubeinheit erfasst und in den Dachuntergrund eingetrieben wird. Die Vereinzelung wird durch die Aufund Abwärtsbewegung der Schraubeinheit von einer Sperrstellung in eine Freigabestellung versetzt.

Die bekannte Vorrichtung ist aufwendig, kompliziert und störanfällig, weshalb ein zügiges Verschrauben nicht möglich ist. Insbesondere die Übergabe eines aus dem Magazin bzw. von den übrigen Befestigungsmitteln vereinzeltes Befestigungselement in die Schraubposition ist nicht störungsfrei möglich. Oftmals kann die Schraubspitze des Schraubgestänges nicht in das Befestigungsmittel eingreifen oder funktionsgerecht eintauchen.
Eine Vorrichtung mit einer gleichwirkenden Vereinzelung, wie diese aus der DE 42 40 607 A1 bekannt ist, ist in der europäischen Patentschrift EP 0 600 285 B1 beschrieben, bei der allerdings die Haltevorrichtung eine Klemmeinrichtung umfasst, die aus Auflagerelementen gebildet ist, die in einer horizontalen Ebene eine Schließ- und Öffnungsbewegung ausführen. Dabei wird das Befestigungselement im Schaftbereich eingeschlossen. Erst nach dem die Schraube des Befestigungselement im Dachuntergrund eingeschnitten hat, geben die Auflager das Befestigungselement frei. Die Öffnungsbewegung wird durch einen verfahrbaren Winkel mit Keilflächen bewirkt.

Dieser Aufbau ist störanfällig und neigt zu Blockaden, was wiederum den Montagefortschritt sehr negativ beeinflusst.

In der deutschen Patentschrift 198 11 929 C1 ist ein Gerät beschrieben, mit dem diese Nachteile weitestgehend ausgeschlossen sind.

Besitzt das Flachdach eine leichte Schräge, kann das Befestigungselement auf Grund seiner schwereren Spitze in eine lotrechte Stellung kippen und somit nicht von der Schraubspitze erfasst werden.

Ein weiterer Nachteil der bekannten Vorrichtungen besteht in deren relativen Unbeweglichkeit. Durch die Anordnung des Magazins, der Schraubeinheit und deren Absenkhilfen, der Vereinzelung und der Zuführeinrichtungen werden diese Vorrichtungen nicht nur schwer sondern besitzen auch eine ungünstige Baugröße. Die Einschraubachse liegt relativ weit ab vom Vorrichtungsrand, so dass Arbeiten an der Attika des Daches oder im Bereich von Lichtkuppeln mit den bekannten Geräten erst gar nicht möglich sind und an diesen Stellen von Hand gearbeitet werden muss.

Demgegenüber soll mit der vorliegenden Vorrichtung ein erheblich einfacher aufgebautes und verbessertes Gerät bereitgestellt werden, das nicht mit den Problemen der bekannten Vorrichtungen behaftet ist.

Diese Aufgabe wird durch eine Vorrichtung mit den Merkmalen des Hauptanspruchs gelöst.

Die Erfindung ermöglicht, dass das Befestigungselement auch auf geneigten Dachflächen verarbeitet werden kann. Selbst dann, wenn sich die erfindungsgemäße Vorrichtung in einer schrägen Stellung befindet, wird das Befestigungselement koaxial zum Schraubgestänge und somit zur Einschraubachse ausgerichtet. Dadurch, dass die durch die Hubbewegung der Schraubeinheit aktivierte Haltevorrichtung auch eine Klemmung auf das aufgenommene Befestigungselement ausübt, kann das Gerät auch auf den ansonsten schlecht zugänglichen Dachstellen eingesetzt werden, ohne dass dessen Funktion in irgend einer Weise eingeschränkt wäre. Selbst auf geneigten Dachflächen wird das Befestigungselement exakt in der Einschraubachse montagegerecht ausgerichtet.

Insbesondere der vorgeschlagene reihenförmige Aufbau der Vorrichtung gestattet eine schmale Bauweise, so dass das Gerät an nahezu allen Dachstellen einsatzfähig ist. Dieser Vorteil wird insbesondere dadurch erreicht, da sich die Einschraubachse des Gerätes aufgrund dessen relativ geringen Baugröße nahe des Vorrichtungsrandes befindet und somit auch Dachrandbereiche oder Randzonen im Bereich von Lichtkuppeln bearbeitet werden können. In der erfindungsgemäßen Vorrichtung können u.a. ovale, runde und magazinierte Kunststoffschraubkombinationen verarbeitet werden.

Die Erfindung sieht vor, dass in der Haltevorrichtung ein zangenförmiger Greifer angeordnet ist, dessen Zangenbewegung durch die Hubbewegung der Schraubeinheit ausgelöst wird. Durch die Fähigkeit der Haltevorrichtung auf das Befestigungselement eine Zangenbewegung auszuüben, können z.B. die Phasen der Klemm- und Freigabesituationen individuell manipuliert werden.

Die Erfindung sieht weiterhin vor, dass der zangenförmige Greifer durch den Schaft des Befestigungselementes zwischen sich einschließenden Gabelarme gebildet ist, auf denen die Unterlegscheibe oder die Verteilerplatte des Kunststoffhalters aufliegt. Ein solcher Greifer ist einfach und doch zweckmäßig im Aufbau. Mit einem solchen Greifer können eine Vielzahl unterschiedlicher Befestigungselemente aufgenommen werden. Selbst wenn die gewählte Greiferform für eine bestimmte Art von Befestigungselementen nicht geeignet wäre, kann der Greifer gegen einen individuell angepassten Greifer einfach und schnell ausgetauscht werden.

Ein ganz besonderer Vorteil ist es, dass die Gabelarme den Schaft des Befestigungselementes durch eine quer zu dessen Längsachse ausgerichtete Zangenbewegung einschließen. Diese kann so ausgerichtet werden, dass die Greiferarme nicht innerhalb der Auswurfbahn des Magazins bzw. der Zuführvorrichtung liegen. Somit trägt auch die Haltevorrichtung wesentlich zur erreichten schmalen Bauweise bei. Gemäß der Erfindung ist auch vorgesehen, dass jeder Gabelarm in einer vertikalen Ebene ausgerichteten Steuemut geführt ist. Dies bedeutet wiederum für die Baugröße des Gerätes, dass keine Stell- oder Steuermittel in der Horizontalen ausschwenken und somit keinen Einfluss auf die Gerätebreite haben. Entsprechend der Anzahl der Gabelarme sind beidseits der Einschraubachse solche Steuemuten vorgesehen. Somit können die Gabelarme unabhängig voneinander aber auch synchron gesteuert werden.

Zweckmäßigerweise ist jeder Gabelarm um eine parallel zu seiner eigenen Längsachse versetzt angeordnete Achse schwenkbar. Somit können die Gabelarme ausreichend lange das Befestigungselement tragen und erst dann aus der Einschraubachse geschwenkt werden, wenn z.B. die Schraubspitze oder eine Führungstülle das Befestigungselement sicher erfasst hat, so dass ein Ausbrechen des Befestigungselementes aus der Einschraubachse nicht mehr möglich ist.

Bei einer besonders bevorzugten Ausführungsform der Erfindung ist vorgesehen, dass die Steuemuten sowohl im Bereich des oberen Totpunktes als auch im Bereich des unteren Totpunktes von der Einschraubachse wegführen. Damit ist sichergestellt, dass sich die Haltevorrichtung erst während der Abwärtsbewegung der Schraubeinheit schließt, also die Zangenbewegung erst nach einem vorgegebenen Weg der Schraubeinheit aktiviert wird und somit auf die Zuführeinrichtung und Vereinzelung abgestimmt werden kann. Somit kann das vom Magazin bzw. der Zuführund Vereinzelungsvorrichtung kommende Befestigungselement in eine relativ weit geöffnete Haltevorrichtung eingeworfen werden, die sich einschraubgerecht schließt, das Befestigungselement fixiert und zu gegebenem Zeitpunkt freigibt.

Zweckmäßigerweise sind die Gabelarme mit ihren Schwenkachsen an einem entlang der Einschraubachse vertikal verfahrbaren Zentrierblock angeordnet. Damit ist ein synchrones Verfahren mit diesem sichergestellt, zumal der Zentrierblock am freien Ende einer das Schraubgestänge der Schraubeinheit umgebenden Hubhülse angeordnet ist. Damit ist ferner sichergestellt, dass eventuelle Hubverzögerungen an der Hubhülse nicht auf die Haltevorrichtung übertragen werden können, deren Steuerverlauf zwar durch die Schraubeinheit indirekt aktiviert aber nicht unmittelbar manipuliert wird.

Der Zentrierblock wird vom Schraubgestänge soweit durchsetzt, dass der Schraubeinsatz die Schraube des Befestigungselementes funktionsgerecht erfassen kann.

Eine besonders bevorzugte Ausführungsform der Erfindung sieht vor, dass die Haltevorrichtung innerhalb eines auf dem zu behandelnden Dachuntergrund aufsetzbaren Gehäuse angeordnet ist Damit sind die sich bewegenden Haltevorrichtungsteile gegenüber dem Benutzer abgegrenzt, so dass bei sachgerechter Nutzung der Vorrichtung eine Unfallgefahr weitestgehend ausgeschlossen ist. Das Gehäuse hat aber noch den weiteren Vorteil, dass dieses praktisch als Ansatzelement für die Montagestelle dient. Das Gehäuse ist neben dem Griff das an der Vorrichtung am weitesten ausragende Teil und dient dazu die Vorrichtung senkrecht zum Dachuntergrund und parallel zum Dachrand, insbesondere zur Attika auszurichten. Hierzu ist das Gehäuse auf der die Steuemuten tragenden Gehäuseseite zumindest teilweise offen ausgebildet. Damit ist die behinderungsfreie Zuführung des Befestigungsmittels zur Haltevorrichtung sichergestellt. Zweckmäßigerweise ist das Gehäuse auch am Boden zumindest teilweise offen ausgebildet, so dass keine in der Einschraubachse liegenden Gehäuseteile das Eintreiben der Befestigungselemente in den Dachuntergrund stören können.

Eine besonders zweckmäßige Ausgestaltung der Erfindung sieht vor, dass das Magazin starr ausgebildet und auf der zumindest teilweise offenen Gehäuseseite mit seinem Auswurfende, auf die Haltevorrichtung gerichtet, angeordnet ist. Gegenüber schwenkbaren Magazinen, ist das Magazin der erfindungsgemäßen Vorrichtung in seinem Vorlageverhalten günstiger. D.h. die im Magazin befindlichen Befestigungselemente sind keinen Schwenkbewegungen durch das Magazin ausgesetzt und bleiben relativ gleichmäßig im Magazin vorgelagert, was die nachfolgende Vereinzelung wesentlich erleichtert

Eine besonders bevorzugte Ausführungsform der Erfindung sieht vor, dass die Vereinzelung- und Zuführeinrichtung am der Haltevorrichtung nahen Ende des Magazins angeordnet ist und aus einem horizontal und quer zum Magazin linear verfahrbaren Schieber besteht, der zwei Sperrklinken besitzt, die, bewirkt durch die Hubbewegung der Schraubeinheit, in die Stapelebene des Magazins eingreifen und die Befestigungselemente vorlegen, vereinzeln und das jeweils vom Magazinstrom getrennte Befestigungselement der Haltevorrichtung zuführen. Damit ist auf denkbar einfachste, aber wirkungsvollste Weise eine Vereinzelungsvorrichtung geschaffen, die auf engstem Raum zur Wirkung kommt. Der Schieber bewegt sich praktisch nur auf einem Weg, der in etwa dem Schaftdurchmesser des Befestigungselementes entspricht. Da auch hier keine Vorrichtungsteile horizontal ausschwenken bleibt der Aktionsradius des Schlittens auf die Gehäusebreite- bzw. dessen Länge beschränkt, so dass die schmale Bauweise der Vorrichtung auch hier gewahrt bleibt.

Zweckmäßigerweise trägt der Schieber einen Zapfen, der innerhalb einer vertikal und linear, gemeinsam mit der Schraubeinheit absenkbaren Steuerleiste geführt ist. Insbesondere durch die lineare Bewegung der Steuerleiste sind Abweichungen der Schieberbewegung nahezu ausgeschlossen. Auch hier ist die Steuerleiste mit dem Zentrierblock verbunden und unmittelbar an dessen Hubbewegung gekoppelt. Hubverzögerungen der Schraubereinheit werden somit nicht direkt auf die Steuerleiste übertragen, so dass deren Steuerkurve weitestgehend unabhängig zur Wirkung kommt.

Eine weitere bevorzugte Ausführung der Erfindung sieht vor, dass die Schraubeinheit an einem entlang einer vertikalen Schiene höhenverfahrbaren Schlitten angeordnet ist Dabei weist der Schlitten die Schiene beidseits einschließende Rollen auf und stützt sich auf einer parallel zur Hubhülse ausgerichteten Gasdruckfeder ab. Durch diese Anordnung benötigt die Schraubeinheit keine weiteren Führungsmittel, was die Baubreite und Länge der Vorrichtung und deren Gewicht nur unnötig vergrößern würde. Die Führung erhält die Schraubeinheit durch ihre eigene Hubhülse, die die Decke des Gehäuses durchsetzt. Die Führung des Schlittens an der Schiene lässt eine seitliche Auslenkung nicht zu.

Der zur Haltevorrichtung zählende Zentrierblock begrenzt die Hubhülse an ihrem unteren Ende. Er ist im wesentlichen von quaderförmiger Gestalt.

Eine besonders bevorzugte Ausführungsform der Erfindung sieht dabei vor, dass der Zentrierblock der Haltevorrichtung glockenartig ausgebildet ist. Hierbei dient jede Ausgestaltung des Zentrierblocks, in die ein Teller eines Befestigungselementes zumindest teilweise eintauchen kann. Dies ist insbesondere für ovale Auflageteller von Vorteil. Durch das teilweise Eintauchen des Tellers in den Zentrierblock wird dieser vor einem Verdrehen um die Befestigerlängsachse geschützt. Die Glockenform wird bei einer besonders bevorzugten Ausführungsform der Erfindung dadurch erreicht, indem auf der Unterseite des Zentrierblocks eine konkave Wölbung z.B. eingefräst wird. Die Wölbung wird zweckmäßigerweise so gestaltet, dass diese der Wölbung des ovalen, gewölbten Auflagetellers eines Befestigers entspricht.

Wenn zusätzlich, wie bei einer vorteilhaften Weiterbildung der Erfindung vorgesehen ist, an den Längsseiten des Zentrierblocks Randleisten ausgebildet sind, die über die Wölbung des Zentrierblocks überstehen, wird die Zentriersicherheit weiter verbessert. Ein Verdrehen der Befestiger ist dann gänzlich ausgeschlossen, weil der Auflageteller an die Innenseiten der Randleisten anschlägt.

Es ist dabei sinnvoll die Randleisten mit einem bogenförmigen Einschnitt zu versehen, damit die Halter beim Einwerfen in den Greifer behinderungsfrei gleiten können.

Bei einer weiteren vorteilhaften Ausgestaltung der Erfindung ist vorgesehen, dass der Zentrierblock im Bereich der Einschraubachse von einer Tülle durchsetzt ist, die über die Sohle der Wölbung übersteht. Die Tülle taucht beim Abwärtshub des Zentrierblocks in den Hubkanal eines zweiteiligen Befestigungselementes ein und verleiht diesem eine Vorausrichtung, dem das Schraubergestänge folgt. Bei Verwendung anderer Befestigungselemente wird die Tülle zurückgedrückt oder entfernt.

Eine weitere vorteilhafte Ausgestaltung der Erfindung sieht vor, dass die Gabelarme des Greifers an ihren parallelen benachbarten Wänden jeweils einen stufenförmigen Absatz besitzen, die in Schließstellung des Greifers verzahnend ineinander greifen, wobei die Gabelarme in diesem Bereich jeweils eine Keilnut aufweisen. Dabei wird während dem Einschließen des Befestigers dessen Schaft sicher in den benachbarten, sich zu einem Prisma komplettierenden Keilnuten eingeklemmt. Der Schaft kann weder gegen die Klemmbacken noch quer zu diesen verdrängt werden. Ein besonderer Vorteil besteht darin, dass das Befestigungselement dadurch exakt in der Einschraubachse ausgerichtet wird. Dies ist insbesondere dann von Vorteil, wenn auf Dächern mit leichtem Gefälle gearbeitet wird.

Eine weitere vorteilhafte Ausgestaltung der Erfindung sieht vor, dass die Gabelarme des Greifers jeweils aus einer Klemmbacke und einer Gelenklasche bestehen, wobei die Gelenklasche orthogonal zur jeweiligen Klemmbacke angeordnet ist. Zum einen bringt dies den Vorteil, dass beide Teile aus unterschiedlichem Material gefertigt werden können. Zum anderen muss der Gabelarm bei Verschleiß oder Beschädigung nicht komplett ausgetauscht werden.

Eine weitere vorteilhafte Ausgestaltung der Erfindung sieht vor, dass die Gabelarme des Greifers auf den Rückseiten ihrer Gelenklaschen jeweils ein die Längsachse des jeweiligen Gabelarmes verlängerndern Zapfen aufweisen, der um die jeweilige Längsachse rotierbar ist. Dadurch entfällt nahezu jede die Steuerung beeinflussende Reibkraft und die Vorrichtung lässt sich einfach betätigen.

Eine weitere vorteilhafte Ausgestaltung der Erfindung sieht vor, dass das Auswurfende des Magazins aus zwei weitestgehend z-förmigen Fingern gebildet ist, die jeweils eine gegen den Greifer gerichtete Rutsche besitzen. Damit ist eine Übergangszone geschaffen, in der das Befestigungselement nach seiner Vereinzelung selbsttätig einfällt, auch dann, wenn die Vorrichtung gekippt ist, wie dies auf Dächern mit leichtem Gefälle üblich ist.

Eine weitere vorteilhafte Ausgestaltung der Erfindung sieht vor, dass mindest einer der Finger klapp- oder schwenkbar am Magazin angeordnet ist. Da der Übergabebereich zwischen Magazin, Vereinzelung und Haltevorrichtung so bemessen sein muss, dass einerseits das Befestigungselement behinderungsfrei in die Einschraubachse transferiert werden kann und andererseits der Spielraum in der sich das Befestigungselement bewegt nicht zu groß bemessen sein darf, um eine Fehlzuführung zu vermeiden, ist mit der vorgeschlagenen Maßnahme ein Mittel bereit gestellt, mit dem bei einer eventuell auftretenden Störung des Gerätes ein bereits vorgelegter Halter aus der Vorrichtung herausgenommen werden kann. Durch Wegschwenken des klappbaren Fingers wird eine Zugriffsmöglichkeit zur Haltvorrichtung geschaffen, aus der das Befestigungselement schnell entnommen werden kann. Hierzu ist der schwenk- oder klappbare Finger zweckmäßigerweise auf einer federbelasteten Kugel gelagert, die im Magazin bzw. in der Magazinwandung eingesetzt ist. Die Kugel übt eine Druckkraft auf den Finger aus, so dass sich dieser nicht selbsttätig aus seiner Schließstellung heraus bewegen kann.

Eine weitere vorteilhafte Ausgestaltung der Erfindung sieht vor, dass der Griff zumindest klapp- oder schwenkbar ausgebildet ist. Dies ist insbesondere dann von Vorteil, wenn am Dachrand, nahe an der Attika gearbeitet wird. Durch Einklappen oder Verschwenken des Griffs wird der Hubweg frei. D.h. der Anwender kann mit dem erfindungsgemäßen Gerät so nahe an die Attika heran fahren, ohne dass er mit dem Griff an die Attika anstößt Der Griff kann soweit eingeschwenkt werden, dass dieser während des Abwärtshubs in ausreichendem Abstand an der Attika vorbeigleitet. Alternativ hierzu kann ein Griffteil z.B. in das benachbarte Griffteil eingesteckt werden. Bei Bedarf wird die Steckverbindung gelöst.

Weitere Vorteile und vorteilhafte Ausgestaltungen der Erfindung sind der nachfolgenden Beschreibung, der Zeichnung und den Ansprüchen entnehmbar.

Die Zeichnung gibt eine besonders bevorzugte Ausführungsform der Erfindung wieder.

Dabei zeigen:
- Figur 1: eine Seitenansicht der gesamten Vorrichtung
- Figur 2: eine Frontansicht der gesamten Vorrichtung aus der in Figur 1 angedeuteten Richtung II
- Figur 3: eine Vergrößerung der Vorrichtung im Bereich des Gehäuses, ohne Magazin und ohne Zuführ- und Vereinzelung
- Figur 4: einen Schnitt entlang der in Figur 3 angedeuteten Linie IV-IV
- Figur 5: eine Draufsicht auf die Gehäusedecke ohne Aufbauten und ohne durch die Platte durchführenden Bauteile
- Figur 6: eine perspektivische Darstellung der Vereinzelungs- und Zuführeinrichtung
- Figur 7: eine vergrößerte Seitenansicht der Vorrichtung im Bereich der Vereinzelungs- und Zuführeinrichtung
- Figur 8: eine Darstellung der Vorrichtung aus gleichem Blickwinkel wie in Fig. 7 jedoch ohne Magazin
- Figur 9: eine perspektivische Darstellung des Magazins
- Figur 10: eine Ansicht der rechten Magazinhälfte aus der in Fig. 9 angedeuteten Richtung X
- Figur 11: eine Seitenansicht des Magazins aus der in Fig. 10 angedeuteten Richtung XI
- Figur 12: das in Fig. 11 mit XII gekennzeichnete Detail in einer Vergrößerung
- Figur 13: eine perspektivische Darstellung des geschlossenen Greifers
- Figur 14: die demontierten Greiferteile in einer perspektivischen Darstellung
- Figur 15: der linke Gabelarm des Greifers in einer Frontansicht
- Figur 16: der linke Gabelarm des Greifers in einer Seitenansicht aus der in Figur 15 mit XVI gekennzeichneten Richtung
- Figur 17: der linke Gabelarm des Greifers in einer Draufsicht
- Figur 18: der linke Gabelarm des Greifers in einer Rückansicht
- Figur 19: der linke Gabelarm des Greifers in einer Seitenansicht, aus der in Fig. 18 angedeuteten Richtung XIX
- Figur 20: der rechte Gabelarm des Greifers in einer Frontansicht
- Figur 21: der rechte Gabelarm des Greifers in einer Seitenansicht aus der Richtung XXI
- Figur 22: der rechte Gabelarm des Greifers in einer Draufsicht
- Figur 23: der rechte Gabelarm des Greifers in einer Seitenansicht, aus der in Fig. 24 angedeuteten Richtung XXIII
- Figur 24: der rechte Gabelarm des Greifers in einer Rückansicht
- Figur 25: eine perspektivische Darstellung des Zentrierblocks
- Figur 26: eine Frontansicht des Zentrierblocks
- Figur 27: eine Seitenansicht des Zentrierblocks
- Figur 28: eine Draufsicht des Zentrierblocks
- Figur 29: eine vergrößerte Ansicht des oberen Abschnitts der Vorrichtung
- Figur 30: die Schiene mit Schlitten in einer Frontansicht
- Figur 31: eine Seitenansicht der Schiene mit Schlitten
- Figur 32: eine Draufsicht der Schiene mit Schlitten
- Figur 33: ein in der Vorrichtung verarbeitbares Befestigungselement
- Figur 34: den Griff in einer vergrößerten Darstellung

Wie insbesondere aus den Figuren 1 und 2 zu ersehen ist, ist der Aufbau der in der Gesamtheit mit 1 bezeichneten Vorrichtung ähnlich dem eines Stockes. Über einem Gehäuse 2 erstreckt sich eine Schraubeinheit 4, deren nicht näher dargestelltes Schraubgestänge von einer mehrteiligen, teleskopartig aufgebauten Hubhülse 6,7 umgeben ist. Die Schraubeinheit 4 ist in Spannbacken 56,57 eines im Gesamten mit 51 bezeichneten Schlittens eingespannt und gemeinsam mit diesem in vertikaler Richtung verfahrbar. Dies erfolgt indem auf den Handgriff 53 ein senkrechter Druck nach unten ausgeübt wird. Hierbei wird von einer parallel zur Einschraubachse 3 ausgerichteten Schiene 50 eine Linearführung auf den Schlitten 51 vorgegeben. Der Schlitten 51 selbst stützt sich auf einer Gasdruckfeder 52 ab. Durch die Auf- und Abwärtsbewegung der Schraubeinheit 4, werden in einem etwa parallel zur Einschraubachse 3 angeordneten Magazin 35 vorgelagerte, etwa schaftparallel übereinander befindliche Befestigungselemente 65 vereinzelt. Hierbei werden durch die Hubbewegung der Schraubeinheit Vereinzelungs- und Zuführelemente mechanisch bewegt und dadurch jeweils ein Befestigungselement 65 aus dem sich übereinander drängelnden Strom vorgelagerter Befestigungselemente 65 aus dem Magazin 35 herausgenommen und in die gewünschte Einschraubposition koaxial zur Einschraubachse 3 gebracht. Dort wird es vom Schraubergestänge der Schraubeinheit 4 erfasst und in den Dachuntergrund eingetrieben.

Bevor auf die Funktion der Vorrichtung 1 und auf den Bewegungsablauf aller an der Magazinierung, sowie dem Vereinzelungs- und Einschraubvorgang beteiligten Einzelteile eingegangen wird, werden nachfolgend die Vorrichtungsteile im einzelnen beschrieben.

Mit 2 ist das Gehäuse der Vorrichtung 1 bezeichnet. Das Gehäuse 2 besitzt die Formgebung eines aufrechtstehenden Prisma. Die Eckbereiche sind von senkrecht aufragenden Säulen 87,88,89,90 begrenzt. Zur Stimseite 13, an seiner dem Magazin nahen Wand 20 und zum Boden 10 ist das Gehäuse 2 offen ausgebildet, wobei sich im Boden 10 ein Ausschnitt 91 befindet, der von einem umlaufenden Auflagerand 14 umgrenzt ist. Die der Stirnseite 13 gegenüberliegende Seite ist mit einer Gehäusewand 11 geschlossen. Ebenso ist die dem Magazin ferne Seite mit einer Gehäusewand 12 geschlossen. In die Gehäusewand 12 sind zwei Steuernuten 16,17 eingearbeitet. In diesen Steuernuten 16,17 wird jeweils ein Gabelarm 18,19 eines Greifers 5 geführt, der hierzu auf seinen Gabellängsachsen 23,24 in die Steuernuten 16,17 eingreifende Zapfen 92,93 besitzt. Der obere Bereich des Gehäuses ist mit einer Gehäusedecke 8 abgeschlossen. Diese Gehäusedecke 8 ist eine rechteckige Platte mit abgerundeten Eckbereichen. Die Gehäusedecke 8 besitzt an einer ihrer langen Plattenflanken einen Einschnitt 96, in dem das Magazin 35 mit seiner rückseitigen Leiste 126 befestigt wird. Im Platteninneren sind drei Ausschnitte vorgesehen. Der erste, schlitzförmige Ausschnitt 97 dient dem freien Durchgang einer Steuerleiste 36 (siehe z.B. Figur 4). Ein weiterer Plattenausschnitt ist die mit 28 bezeichnete kreiszylindrische Bohrung, durch die die Hubhülse 6,7 (siehe z.B. Figur 4) durchgeführt ist. Durch die im Randbereich vorgesehene Bohrung 208 wird die Gasdruckfeder 52 hindurchgeführt. In dem mit 98 bezeichneten Einschnitt ist die Schiene 50 (siehe z.B. Figur 3) teilweise aufgenommen. Mittels den in den Eckbereichen eingedrehten Schrauben 101-104 wird die Gehäusedecke mit den darunter befindlichen Säulen 87, 88, 89 und 90 verbunden.

Auf der Außenseite der Gehäusewand 11 ist ein Lagerbock 94 für die Aufnahme einer Fahrrolle 67 befestigt, über die sich ein ebenfalls an der Gehäusewand 11 befestigtes Schutzblech 95 erstreckt. Auf der Innenseite der Gehäusewand 11 ist eine Lagerplatte 64 befestigt, in der die Gasdruckfeder 52 mit ihrer Kolbenstange 63 aufgenommen ist.

Die Gehäusewand 12 mit den Steuernuten 16 und 17 ist parallel zur Einschraubachse 3 ausgerichtet. Die Steuernut 17 ist eine spiegelbildliche Abbildung der Steuernut 16. Es ist ein besonderes Merkmal, dass die Steuerkurven 16,17 außer ihren linearen Abschnitten 105,106 jeweils einen unteren Kurvenauslauf 83,85 besitzen, sowie auch im oberen Abschnitt je eine Auslenkung 107,108 aufweisen. Sowohl die Kurvenausläufe 83,85 als auch die Auslenkungen 107,108 führen von der Einschraubachse 3 weg.

Auf dem Gehäuse 2 ist eine mit 33 bezeichnete Vereinzelungs- und Zuführeinrichtung befestigt.

Auf der Gehäusedecke 8 sind zwei annähernd u-förmig ausgebildete Laschen 109,110 angeordnet. Beide Laschen 109,110 besitzen eine Schlitzung 111,112, die die jeweilige Lasche von deren Stirnseite 113,115 bis zur Rückseite 114,116 durchsetzt. Die Schlitzungen 111,112 besitzen eine lichte Weite, die etwa dem Querschnitt eines darin geführten Schiebers 39 entspricht. Der Schieber 39 ist im Querschnitt etwa c-förmig ausgebildet und weist somit einen orthogonal zwischen zwei Flanschen 117,118 liegenden Steg 119 auf. Der Steg 119 ist in den Schlitzungen 111,112 der Laschen 109,110 in den Pfeilrichtungen "A" und "B" beweglich aufgenommen. Auf seinen Flanschen 117,118 erstrecken sich orthogonal zu diesen, in der Höhe zueinander versetzt, jeweils eine Sperrklinke 40,41, deren beiden freien Enden 43,44 in etwa einer Linie Enden. Die Sperrklinken 40,41 erstrecken sich horizontal etwa rechtwinklig zur Magazinlängsachse und greifen in die Stapelebene 42 des Magazins 35 ein. Die Länge der Sperrklinken 40,41 ist so gewählt, dass zwischen deren freien Enden 43,44 und der jeweils gegenüber liegenden Schieberinnenwand 45,46 eine Aufnahme- 47 bzw. eine Auswurföffnung 48 vorliegt. Zwischen beiden Öffnungen 47,48 ist eine Vereinzelungskammer 49 ausgebildet. Die Sperrklinken 40,41 sind aus Rundmaterial gefertigt und erstrecken sich durch kreiszylindrische Öffnungen 122,124 bzw. 123,125 in den Vertikalstäben 120,121 des Magazins 35. Die Bewegung des Schiebers 39 nach links oder rechts (Richtung A oder B) des Magazins 35 wird durch die Führung eines Zapfens 38 innerhalb der Steuerkurve 37 der Steuerleiste 36 bewirkt, wenn sich diese zusammen mit der Schraubeinheit 4 nach unten bewegt

Mit 35 ist das Magazin bezeichnet. Das Magazin 35 besitzt im wesentlichen eine käfigartige Gestalt und besteht aus zwei im Frontbereich voneinander beabstandet und zueinander parallel angeordnete Vertikalstäbe 120,121 und einer rückwärtigen Leiste 126. Die Vertikalstäbe 120,121 und die rückwärtige Leiste 126 sind durch Rahmenleisten 127,128 mit einander verbunden. Die rückwärtige Leiste 126 ist mit ihrem unteren Abschnitt an der Gehäusedecke 8 befestigt. Etwa bei der halben Magazinhöhe ist das Magazin 35 mit einer Winkelleiste 129 an der Frontseite der Schiene 50 befestigt. Im oberen Abschnitt ist das Magazin 35 mit einer Spange 130 verschlossen. Hierzu besitzt der Vertikalstab 120 des Magazins 35 an seinem freien Ende einen Stift 131, der von einem Einschnitt 132 der Spange 130 umgriffen wird. Die Spange 130 ist auf dem freien Ende des Vertikalstabes 121 um dessen Längsachse schwenkbar angeordnet. Damit kann das Magazin 35 nach dem Befüllen mit Befestigungselementen wieder verschlossen werden. Ein weiteres besonderes Merkmal des Magazins 35 besteht in der Gestaltung der im Ganzen mit 32 bezeichneten Auswurfzone. An jedem Vertikalstab 120,121 ist ein etwa z-förmiger Finger 133,134 befestigt, der in Richtung der Einschraubachse 3 eingebogen ist. Einer der dargestellten Finger 133 ist dabei mit seinem oberen vertikalen Abschnitt 135 durch zwei Schrauben 136,137 starr am Vertikalstab 120 des Magazins 35 befestigt. Der benachbarte Finger 134 besitzt in seinem oberen Abschnitt 147 hingegen lediglich eine Befestigungsschraube 138, mit der er am Vertikalstab 121 um die Achse "Y" drehbar angeordnet ist. An die oberen Abschnitte 135,147 schließt sich Richtung Boden je eine geneigte Rutsche 148,149 an, die auf die freien Enden 30,31 des Greifers 5 in den Innenraum 29 des Gehäuses 2 (siehe z.B. Figur 4) gerichtet sind. Über diese gleiten die vereinzelten und freigegebenen Befestigungselemente auf den Greifer 5. Damit sich der Finger 134 nicht selbsttätig aus seiner Schließstellung heraus bewegen kann, ist im Vertikalstab 121 eine von einer Feder 139 unter Druck stehende Kugel 140 eingesetzt, die in eine auf der Fingerinnenseite 141 angeordnete Mulde 142 eindrückt. Durch Drehen des Fingers 134 um die Achse "Y" wird eine Zugriffsöffnung zum Greifer 5 geschaffen.

Der mit 5 bezeichnete Greifer ist im wesentlichen von zangenförmiger Gestalt. Er besteht aus zwei Gabelarmen 18,19. Beide Gabelarme 18,19 sind in etwa von L-förmiger Gestalt und besitzen jeweils eine Klemmbacke 143,144 und eine Gelenklasche 145,146, durch die jeweils die zugehörige Schwenkachse 26 bzw. 27 verläuft. Die Gelenklaschen 145,146 sind mit ihren Schwenkachsen 26,27 an der Rückseite 25 des Zentrierblocks 9 befestigt. Die Gabelarme 18,19 besitzen im wesentlichen eine Keilform, wobei im Gabelarm 18 ein nach oben offener Treppenabsatz 150 ausgebildet ist. Der Gabelarm 19 bildet hierzu mit einem nach unten offenen Absatz 151 das Gegenstück, so dass beide Gabelarme im Bereich ihrer Absätze 150,151 verzahnend ineinander greifen. Die Innenseiten 152,153 der Klemmbacken 143,144 sind jeweils mit einer Keilnut 154,155 ausgebildet. Auf den Rückseiten 156,157 der Gelenklaschen 145,146 ist jeweils ein koaxial zu den Gabellängsachsen 23,24 angeordneter Zapfen 92,93 vorgesehen, welche jeweils in eine der zugeordneten Steuernuten 16 bzw. 17 der Gehäusewand 12 des Gehäuses 2 einragen (siehe z.B. Figur 1 und 3). Die Zapfen 92,93 sind frei um ihre Achse rotierbar befestigt. Beide Klemmbacken 143,144 besitzen einen zum Boden hin abfallenden, geneigten Rücken 158,159. Dies ist u.a. dann von Vorteil, wenn ein Befestigungselement 65 (siehe Figur 33) mit einer in einem Kunststoffhalter 86 eingesetzten Schraube 84 verwendet wird, bei dem der Auflageteller 80 konkav gewölbt ist Der Auflageteller 80 sitzt dabei weitestgehend auf den Randstreifen 160,161 beider Klemmbacken 143,144 auf.

In einem ausreichenden Abstand über dem Greifer 5 ist am unteren Ende der Hubhülsen 6,7 ein Zentrierblock 9 angeordnet. Der Zentrierblock 9 besitzt eine im wesentlichen quaderförmige Gestalt und ist auf seiner Unterseite 162 mit einer sich zwischen den kurzen Stirnseiten 163,164 erstreckenden konkaven Wölbung 165 ausgebildet, die in etwa der konkaven Wölbung des Auflagetellers eines Kunststoffhalters entspricht. Die Längsseiten 166,167 stehen als schmale Randleisten 170,171 über die Wölbung 165 über und sind selbst mit einem bogenförmigen Einschnitt 168,169 versehen. Die überstehenden Randleisten 170,171 verhindern, dass sich ein hier mit seinem Auflageteller aufgenommener ovaler Kunststoffhalter verdrehen kann. Mit 172 ist eine kreiszylindrische Vertiefung bezeichnet, in die die Hubhülse 7 eintaucht und mittels in den Bohrungen 173,174 eingedrehten Schrauben von der Unterseite des Zentrierblocks befestigt wird. In dem im Zentrum der zylindrischen Vertiefung vorgesehenen Stufenbett 175 ist eine Tülle 176 eingesetzt, die sich mit ihrem kragenförmigen Bund 177 auf dem Absatz 178 des Stufenbettes 175 abstützt. Die Tüllenspitze 179 ragt über die Sohle 180 der konkaven Wölbung 165 hinaus. In die hinteren Gewindebohrungen 181,182 werden die Gelenklaschen 145,146 des Greifers 5 eingeschraubt. Somit bilden diese Schraubstellen die Schwenkachsen 26,27 der Gabelarme 18,19. In der Frontseite des Zentrierblocks 9 sind zwei weitere Gewindebohrungen 183,184 angeordnet, an denen die Steuerleiste 36 mit den Schrauben 191,192 befestigt wird.

Mit 36 ist die Steuerleiste bezeichnet. In diese greift der Zapfen 38 des Schiebers 39 der Vereinzelungs- und Zuführeinrichtung 33 ein. Die Steuerleiste 36 verfährt schlupffrei zumindest in einem Teilabschnitt synchron in vertikaler Richtung mit der Schraubeinheit 4. Hierbei wird eine Stellbewegung für die Vereinzelung abgeleitet, indem der Zapfen 38 innerhalb der Steuerkurve 37 in eine Querbewegung gezwungen wird. Die Steuerkurve 37 hat eine vertikale Erstreckung. Im wesentlichen unterteilt sich die Steuerkurve in zwei Linearabschnitte 185,186 und in zwei Lenkungszonen 187,188. Der Zapfen 38 der Vereinzelung verbleibt während den Vertikalbewegungen der Steuerleiste 36 auf einer Höhe, wandert in dieser Ebene allerdings quer nach links oder rechts (in Pfeilrichtung A oder B), indem er dem Verlauf der Steuerkurve 37 folgt. In der Ausgangsstellung, bei der sich die Schraubeinheit 4 an der höchsten Stellung befindet, ist der Zapfen 38 in der Kurvensohle 78 positioniert Während des Abwärtshubs der Schraubeinheit 4 bewegt sich die Steuerleiste 36 senkrecht, linear nach unten und gleitet mit der Innenseite 70 ihres Unearabschnittes 185 entlang des Zapfens 38. Nachdem die Schraubeinheit 4 eine entsprechende Strecke nach unten bewegt wurde, trifft die Steuerleiste 36 mit ihrer ersten Lenkungszone 188 auf den Zapfen 38. Die Neigungen der Lenkungszonen sind so gewählt, dass der Zapfen 38 behinderungsfrei umgesteuert werden kann. Nachdem die Lenkungszone 188 den Zapfen 38 passiert hat, wird dieser im zweiten Linearabschnitt 186 aufgenommen, bis der Kurvenscheitel 74 an den Zapfen 38 anschlägt. Der Abstand zwischen den zueinander parallelen Linearabschnitten 185,186 entspricht dem zur Vereinzelung der im Magazin 35 vorgelagerten Befestigungselementen erforderlichen Stellweg des Schiebers 39. Beim Zurückführen der Schraubeinheit 4 in seine obere Ausgangsstellung gleitet der Linearabschnitt 186 entlang des Zapfens 38. Nachdem die zweite Lenkungszone 187 den Zapfen 38 erreicht, wird dieser erneut quer ausgelenkt und wieder in der Kurvensohle 78 aufgenommen. Die Linearbewegung der Steuerleiste 36 wird über den Zentrierblock 9 übertragen, an dem die Steuerleiste 36 mittels Schrauben 191,192 befestigt ist.

Die Schraubeinheit 4 ist ein handelsüblicher Schrauber mit einem verlängerten, nicht näher dargestellten Schraubgestänge, an dessen freien Ende ein Bit zur drehfesten Erfassung des Schraubenkopfes angeordnet ist. Das Schraubgestänge erstreckt sich koaxial durch die Hubhülsen 6,7 und ist identisch mit der Einschraubachse 3. Der Schrauber ist über einen Schnellverschluss 193 aufgenommen, der durch abwärts ziehen den Schrauber frei gibt, so dass dieser aus der Vorrichtung herausgenommen werden kann. Beim Wiedereinsetzen des Schraubers schnappt der Schnellverschluss 193 im Bereich des Bohrfutters ein und hält den Schrauber fest. Mit 194-197 sind Bohrungen in der Hubhülse 6 bezeichnet, in denen die Rändelschraube 198 der Höhenverstelleinrichtung 199 eingreift, um die Vorrichtung auf die verschiedensten Haltergrößen einzustellen. Durch Verdrehen des Stellringes 200 kann eine Feineinstellung vorgenommen werden. Nahe unterhalb des Schnellverschlusses 193 ist die Schraubeinheit 4 bzw. die Hubhülse 6 in einer zweiteiligen Spannbacke 56,57 aufgenommen, die Teil eines mit 51 bezeichneten Schlittens ist Der Schlitten 51 besitzt eine Gleitplatte 58 an deren Rückseite 201 eine Trägerplatte 60 befestigt ist. Im Kopfbereich trägt die Gleitplatte 58 einen Aufnahmeblock 202, in dem das Längsrohr 55 des Handgriffs 53 eingesetzt ist. In den beidseitigen Schmalseiten der Trägerplatte 60 sind Madenschrauben 204-207 eingesetzt, mit denen die vier Laufräder 61,61a,62,62a an der Trägerplatte 60 befestigt sind. Zwischen den Radpaaren ist die sich vertikal erstreckende Schiene 50 eingeschlossen, entlang deren Flanken die Laufräder während des Abwärtshubes des Schlittens 51 abrollen. Der Schlitten 51 stützt sich auf der Gasdruckfeder 52 ab. An ihrem oberen freien Ende besitzt die Schiene 50 einen Anschlag 203, der zu gleich die Hubbegrenzung für den Schlitten 51 vorgibt

Mit 53 ist der Handgriff der Vorrichtung bezeichnet. Er kann, wie in Figur 34 dargestellt ist (Abbildung von der Geräte Rückseite aus), zweiteilig ausgebildet sein und ein Gelenk besitzen, das durch eine Gabelkopf Gestaltung beider Griffteile 209 und 210 gebildet wird. Hierzu trägt das Griffteil 209 an seinem dem Längsrohr 55 nahen Ende eine Lasche 212, die in eine Schlitzung 211 des zweiten Griffteiles 210 eingesetzt wird. Durch das Griffteil 210 und die Lasche 212 wird ein Bolzen 213 geführt, der die Schwenkachse des Handgriffs bildet. Diese Ausgestaltung ist insbesondere dann von Vorteil, wenn das Gerät nahe der Attika eingesetzt wird. Durch Einschwenken des Griffteils 209 nach der angedeuteten Pfeilrichtung "z" und durch Verdrehen des Schraubers um 90° kann das Gerät am Schrauber und am Griffteil 210 abgesenkt werden, ohne dass das Griffteil 209 auf die Attika aufsitzt. Das Gelenk des Handgriffs 53 ist so ausgebildet, dass die Griffrohre mit ihren Wandungen einen gegenseitigen Anschlag bilden. Im dargestellten Ausführungsbeispiel sind dies die Schrägen 214 und 215, die ein Weiterbewegen des Griffteils 209 über die horizontale Ausrichtung hinweg nach unten verhindern. Alternativ hierzu kann das Griffteil anstelle in der vertikalen Ebene auch horizontal verschwenkt oder mit einer Steckverbindung versehen werden.

In der erfindungsgemäßen Schraubvorrichtung können verschiedene Arten von Befestigungselementen verarbeitet werden. In Figur 33 ist ein Befestigungselement 65 wiedergegeben, das aus einem Kunststoffhalter 86 besteht, in den eine Schraube 84 eingesetzt ist. Hierzu besitzt der Kunststoffhalter 86 einen Schaft 69, der im Kopfbereich einen konkav gewölbten Auflageteller 80 aufweist. Anstelle eines runden Auflagetellers können auch solche Befestigungselemente verwendet werden, die einen ovalen Auflageteller besitzen. Auflageteller 80 und Schaft 69 sind von einem koaxial zur Längsachse 59 angeordneten Hubkanal 82 durchsetzt, in den die Schraube 84 eingeführt ist und mit ihrer Spitze aus der Halterspitze austritt. Im Magazin der erfindungsgemäßen Vorrichtung werden die mit Schrauben bestückten Kunststoffhalter aufgenommen.

Alternativ werden Befestigungselemente, bestehend aus einer Schraube und einer insbesondere metallischen Unterlegscheibe, verarbeitet.

Nachfolgend wird nun die Funktion der erfindungsgemäßen Vorrichtung erläutert.

Nachdem das Magazin 35 mit Befestigungselementen 65 befüllt ist, wird die Vorrichtung 1 an die Montagestelle gerollt. Hierbei ist es von Vorteil, wenn die Lauffläche 68 der Fahrrolle 67 etwas oberhalb des Auflagerandes 14 des Gehäuses 2 liegt. Die Fahrrolle 67 kann nicht mit dem Untergrund in Kontakt kommen, wenn die Vorrichtung 1 zum Zwecke des Einschraubvorganges aufsitzt. Durch leichtes Kippen der Vorrichtung in Richtung der Fahrrolle 67 wird das Gehäuse 2 vom Untergrund getrennt und kann zur gewünschten Montagestelle gerollt werden. Zunächst liegen die Befestigungselemente 65 mit ihrem Schaft 69, in etwa horizontaler, gegebenenfalls leicht geneigter Ausrichtung im Magazin 35, in drängelnder Weise auf der oberen Sperrklinke 41 des Schiebers 39 auf. Diese Ausgangsstellung ist sowohl in den Figuren 1 als auch in den Figuren 4,6 und 7 wiedergegeben, wobei der Schrauber wie in Figur 29 gezeigt ist, in oberster Stellung positioniert ist. Beim Abwärtsbewegen der Schraubeinheit 4 durch Druckausübung auf den Handgriff 53 wird auch der Zentrierblock 9 linear nach unten bewegt. (siehe Figur 1, strichpunktierte Darstellung) Diese Abwärtsbewegung führt zu einer Zwangsabsenkung der Steuerleiste 36. Dabei gleitet der Zapfen 38 des Schiebers 39 entlang der inneren Führungswand 70 (siehe Figur 6) des Linearabschnittes 185 der Steuerkurve 37 und trifft nach entsprechendem Hubweg auf die erste Ablenkung 71 der mit 188 bezeichneten Lenkungszone. Während der weiteren Abwärtsbewegung der Steuerleiste 36 wird der Zapfen auf die Schräge 72 gelenkt, wobei der Schieber 39 in Pfeilrichtung "B" gedrängt wird. Wenn der Zapfen 38 die zweite Ablenkung 73 erreicht, hat der Schieber 39 seinen weitesten Weg in Pfeilrichtung "B" zurückgelegt und die oberste Sperrklinke 41 ist aus der Stapelebene 42 des Magazins 35 zurückgezogen. Durch die zurückgezogene Sperrklinke 41 wird eine Aufnahmeöffnung 47 frei, d.h. diese setzt sich unter die Stapelebene 42 des Magazins 35, wobei die aus den übereinander befindlichen Befestigungselementen 65 gebildete Stapelsäule in die Vereinzelungskammer 49 abfällt. Die Stapelsäule ruht dann auf der noch in die Stapelebene 42 einragenden unteren Sperrklinke 40. Die Schraubeinheit 4 befindet sich in ihrer untersten möglichen Stellung, wobei sich der Zapfen 38 am Scheitel 74 der Auslaufstrecke 75 des Linearabschnittes 186 aufhält. Diese erste Abwärtsbewegung der Schraubeinheit 4 stellt praktisch ein Vorlegen dar, ohne dass hierbei ein Schraubvorgang vollzogen wird. Im Anschluss daran wird der Druck auf den Handgriff 53 ausgesetzt, wonach die Gasdruckfeder 52 die Rückstellung der Schraubeinheit 4 in ihre oberste Lage bewirkt. Dabei wird auch der Zentrierblock 9 und die daran befestigte Steuerleiste 36 nach oben bewegt, wobei der Zapfen 38 entlang der sich der Auslaufstrecke linear nach unten anschließenden inneren Führungswand 76 des Linearabschnittes 186 der Steuerkurve 37 gleitet. Wenn der Zapfen 38 die am unteren Ende der inneren Führungswand 76 liegende Umlenkung 77 der Lenkungszone 187 erreicht, führt dies bei weiterem Absenken zu einer Schieberrückstellung in Pfeilrichtung "A", da der Zapfen entlang der zwischen Umlenkung 77 und unterer Sohle 78 befindlichen Schräge 79 gleitet. Bei dieser Schieberbewegung setzt sich die obere Sperrklinke 41 zwischen den Schaft 69 des unteren Befestigungselementes 65 und den Schaft 69' des unmittelbar darüber liegenden Befestigungselementes 65' und vollzieht somit eine Vereinzelung, indem das unterste Befestigungselement 65 von den darüber drängelnden Befestigungselementen getrennt wird. Das dann in der Vereinzelungskammer 49 befindliche Befestigungselement 65 wird durch die zurückdrängende untere Sperrklinke 40 freigegeben und fällt über die Auswurföffnung 48 auf die Gabelarme 18,19 der Haltevorrichtung 34. Dabei wird das Befestigungselement 65 mit seiner Längsachse um etwa 90° geschwenkt, so dass der Schaft 69 mit seiner Spitze nach unten bzw. zur Einschraubstelle gerichtet ist. Wird die Schraubeinheit 4 erneut nach unten gedrückt, wird während des aktiven Schraubvorganges das nachfolgende Befestigungselement in die Vereinzelungskammer 49 aufgenommen. Beim Aufwärtsbewegen der Schraubeinheit 4 wird dieses Befestigungselement wiederum durch Trennen von den darüber drängelnden Befestigungselementen vereinzelt, indem sich die obere Sperrklinke 41 zwischen die Schäfte der beiden untersten Befestigungselemente schiebt und das unterste Befestigungselement der Haltevorrichtung 34 zugeführt wird. Die erste Auf- und Abwärtsbewegung stellt einen Füllhub dar, ohne dass ein Befestigungselement in den Dachuntergrund eingeschraubt wird. Die nachfolgenden Hubbewegungen ziehen während der Eintreibphase eine synchrone Vereinzelung und ein Vorlegen der Befestiger mit sich.

Während des Auf- und Abwärtshubes der Schraubeinheit 4 und den damit gesteuerten Vorrichtungsteilen wird auch die Haltevorrichtung 34 aktiviert Wenn sich die Schraubeinheit 4 in ihrer obersten Ruheposition befindet, stehen die beiden miteinander synchron verlaufenden Gabelarme 18,19 in ihrem oberen Totpunkt OT in der jeweiligen Steuernut 16,17. Die Distanz beider Gabelarme 18,19 zueinander entspricht einer Öffnungsweite, bei der das Befestigungselement 65 reibungs- und behinderungsfrei von der Vereinzelungs- und Zuführeinrichtung 33 übernommen werden kann, wenn die Schraubeinheit 4 nach dem ersten Abwärtshub wieder nach oben geführt wird und es dabei zur Vorlage des untersten, vereinzelten Befestigungselementes 65 kommt. Das Befestigungselement 65 liegt mit der Unterseite 81 seines Auflagetellers 80 auf den sich bei vertikaler Position der Vorrichtung horizontal erstreckenden Gabelarmen 18,19 auf.
Beim Absenken der Schraubeinheit 4 und somit des Zentrierblockes 9 werden die Gabelarme durch die Steuemuten 16,17 nach unten geführt. Im oberen Abschnitt der Steuerkurven, sobald die Gabelarme 18,19 aus ihrem oberen Totpunkt O_{T} nach unten austreten, werden diese aufgrund des Steuerkurvenverlaufs aufeinander zu bewegt. Die Gabelarme 16,17 führen damit im Bereich der Steuerkurvenposition KP eine Zangenbewegung aus und klemmen den Schaft 69 des Befestigungselementes 65 zwischen sich ein. Das Befestigungselement 65 wird damit auch in einer montagegerechten Position ausgerichtet, so dass es bis zum Eintauchen des Schraubgestänges in den Hubkanal 82 des Befestigungselementes 65 nicht aus der Einschraubachse 3 entweichen kann. Es ist somit unwesentlich, ob auf einer horizontalen Ebene oder auf einer geneigten Dachfläche gearbeitet wird. Die Haltevorrichtung richtet das Befestigungselement stets in der Einschraubachse 3 aus. Beim weiteren Absenken durchlaufen die Gabelarme 18,19 den unteren Kurvenbereich 83 ,85 und distanzieren sich soweit voneinander, dass sie seitlich unter dem Auflageteller 80 austreten und das Befestigungselement 65 in seiner Gesamtheit freigeben, wenn sich die Gabelarme 18,19 in ihren unteren Totpunkt UT beim Kurvenauslauf 83,85 begeben. Die Schraube 84 des Befestigungselementes 65 hat in dieser Phase bereits den Untergrund angebohrt, so dass die im Befestigungselement eingetauchte Bohrerspitze ein Herausfallen oder ein Verlassen der Einschraubachse durch das Befestigungselement nicht zulässt. Wenn das Befestigungselement 65 fest im Untergrund verschraubt ist, bewirkt ein Aufwärtsfahren der Schraubeinheit 4 die Rückstellung der Gabelarme 18,19 vom unteren Totpunkt U_{T} in deren oberen Totpunkt O_{T}, so dass diese erneut zur Übernahme des während des Aufwärtshubes vorzulegenden nächsten Befestigungselementes bereit sind.

### Bezugszeichenliste

- 1: Vorrichtung
- 2: Gehäuse
- 3: Einschraubachse
- 4: Schraubeinheit
- 5: Greifer
- 6: Hubhülse
- 7: Hubhülse
- 8: Gehäusedecke
- 9: Zentrierblock
- 10: Boden von 2
- 11: Gehäusewand
- 12: Gehäusewand
- 13: Gehäusewand/Stirnseite
- 14: Auflagerand
- 15: -
- 16: Steuernut
- 17: Steuernut
- 18: Gabetarm von 5
- 19: Gabelarm von 5
- 20: Gehäusewand von 2
- 21: -
- 22: -
- 23: Gabellängsachse von 18
- 24: Gabellängsachse von 19
- 25: Rückseite von 9
- 26: Schwenkachse von 18
- 27: Schwenkachse von 19
- 28: Bohrung in 8 für 6
- 29: Gehäuseinnenraum
- 30: Freies Ende von 18
- 31: Freies Ende von 19
- 32: Auswurfzone von 33/35
- 33: Vereinzelungs- und Zuführeinrichtung
- 34: Haltevorrichtung
- 35: Magazin
- 36: Steuerleiste
- 37: Steuerkurve
- 38: Zapfen
- 39: Schieber
- 40: Sperrklinke von 39
- 41: Sperrklinke von 39
- 42: Stapelebene
- 43: Freies Ende von 40
- 44: Freies Ende von 41
- 45: Schieberinnenwand
- 46: Schieberinnenwand
- 47: Aufnahmeöffnung
- 48: Auswurföffnung
- 49: Vereinzelungskammer
- 50: Schiene
- 51: Schlitten
- 52: Gasdruckfeder
- 53: Handgriff
- 54: -
- 55: Längsrohr
- 56: Spannbacke von 51
- 57: Spannbacke von 51
- 58: Gleitplatte von 51
- 59: Längsachse von 65
- 60: Trägerplatte von 51
- 61: Laufrad
- 61a: Laufrad
- 62: Laufrad
- 62a: Laufrad
- 63: Kolbenstange von 52
- 64: Lagerplatte von 52
- 65: Befestigungselement
- 66: -
- 67: Fahrrolle
- 68: Lauffläche von 67
- 69: Schaft von 65
- 70: Innere Führungswand von 37
- 71: Ablenkung von 37
- 72: Schräge von 37
- 73: Umlenkung von 37
- 74: Scheitel von 37
- 75: Auslaufstrecke von 37
- 76: Innere Führungswand von 37
- 77: Umlenkung in 37
- 78: Sohle von 37
- 79: Schräge in 37
- 80: Auflageteller von 65
- 81: Unterseite von 80
- 82: Hubkanal von 65
- 83: Kurvenauslauf von 16
- 84: Schraube
- 85: Kurvenauslauf von 17
- 86: Kunststoffhalter
- 87: Säule von 2
- 88: Säule von 2
- 89: Säule von 2
- 90: Säule von 2
- 91: Ausschnitt von 10
- 92: Zapfen von 5
- 93: Zapfen von 5
- 94: Lagerbock für 67
- 95: Schutzblech v. 67
- 96: Einschnitt in 8
- 97: Schlitzförmiger Ausschnitt in 8
- 98: Einschnitt in 8
- 99: -
- 100: -
- 101: Schraube in 8
- 102: Schraube in 8
- 103: Schraube in 8
- 104: Schraube in 8
- 105: Linearer Abschnitt von 16
- 106: Linearer Abschnitt von 17
- 107: Auslenkung von 16
- 108: Auslenkung von 17
- 109: Lasche von 33
- 110: Lasche von 33
- 111: Schlitzung von 109
- 112: Schlitzung von 110
- 113: Stirnseite von 109
- 114: Rückseite von 109
- 115: Stirnseite von 110
- 116: Rückseite von 110
- 117: Flansch von 39
- 118: Flansch von 39
- 119: Steg von 39
- 120: Vertikalstab von 35
- 121: Vertikalstab von 35
- 122: Öffnung in 120
- 123: Öffnung in 120
- 124: Öffnung in 121
- 125: Öffnung in 121
- 126: Rückwärtige Leiste von 35
- 127: Rahmenleiste von 35
- 128: Rahmenleiste von 35
- 129: Winkelleiste von 35
- 130: Spange von 35
- 131: Stift auf 120
- 132: Einschnitt von 130
- 133: Finger von 32
- 134: Finger von 32
- 135: Abschnitt von 133
- 136: Schraube
- 137: Schraube
- 138: Schraube
- 139: Feder für 140
- 140: Kugel in 121
- 141: Fingerinnenseite von 121
- 142: Mulde in 121
- 143: Klemmbacke von 18
- 144: Klemmbacke von 19
- 145: Gelenklasche von 18
- 146: Gelenklasche von 19
- 147: Oberer Abschnitt von 134
- 148: Rutsche von 133
- 149: Rutsche von 134
- 150: Treppenabsatz von 18
- 151: Treppenabsatz von 19
- 152: Innenseite von 143
- 153: Innenseite von 144
- 154: Keilnut in 143
- 155: Keilnut in 144
- 156: Rückseite von 145
- 157: Rückseite von 146
- 158: Rücken von 143
- 159: Rücken von 144
- 160: Randstreifen von 143
- 161: Randstreifen von 144
- 162: Unterseite von 9
- 163: Stirnseite von 9
- 164: Stirnseite von 9
- 165: Wölbung von 9
- 166: Längsseite von 9
- 167: Längsseite von 9
- 168: Bogenförmiger Einschnitt
- 169: Bogenförmiger Einschnitt
- 170: Randleiste
- 171: Randleiste
- 172: Zylindrische Vertiefung in 9
- 173: Bohrung in 9
- 174: Bohrung in 9
- 175: Stufenbett in 9/172
- 176: Tülle
- 177: Bund von 176
- 178: Absatz von 175
- 179: Tüllenspitze
- 180: Sohle von 165
- 181: Gewindebohrung in 9
- 182: Gewindebohrung in 9
- 183: Gewindebohrung in 9
- 184: Gewindebohrung in 9
- 185: Linearabschnitt von 37
- 186: Linearabschnitt von 37
- 187: Lenkungszone von 37
- 188: Lenkungszone von 37
- 189: -
- 190: -
- 191: Schraube an 36
- 192: Schraube an 36
- 193: Schnellverschluss
- 194: Bohrung in 6
- 195: Bohrung in 6
- 196: Bohrung in 6
- 197: Bohrung in 6
- 198: Rändelschraube
- 199: Höhenverstellung
- 200: Stellring
- 201: Rückseite von 58
- 202: Aufnahmeblock
- 203: Anschlag/Hubbegrenzung
- 204: Schraube in 60
- 205: Schraube in 60
- 206: Schraube in 60
- 207: Schraube in 60
- 208: Bohrung in 8
- 209: Griffteil
- 210: Griffteil
- 211: Schlitz in 210
- 212: Lasche an 209
- 213: Bolzen durch 210 und 212
- 214: Schräge
- 215: Schräge

## Patentansprüche

1. Vorrichtung zum Einschrauben von Befestigungselementen (65) zur Befestigung von Isoliermaterial auf Flach- und Sheddächern mit in einem Magazin (35) lose vorgelagerten, jeweils in einem, einen Auflageteller (80) aufweisenden Kunststoffhalter (86) oder in einer Unterlegscheibe eingesetzten Schrauben (84), mit einer absenkbaren Schraubeinheit (4), mit einer durch die absenkbare Schraubeinheit (4) aktivierbaren Vereinzelungs- und Zuführeinrichtung (33) für die Befestigungselemente (65) und mit einer Haltevorrichtung (34) in der die Befestigungselemente (65) jeweils vor dem Festschrauben aufnehmbar und anschließend freigebbar sind, wobei die Haltevorrichtung (34) durch die Hubbewegung der Schraubeinheit (4) von einem oberen Totpunkt (O_{T}) zu einem unteren Totpunkt (U_{T}) führbar ist, wobei die Haltevorrichtung (34) zwischen dem oberen Totpunkt O_{T} und dem unteren Totpunkt U_{T} die Befestigungselemente (65) einklemmt **dadurch gekennzeichnet, dass** in der Haltevorrichtung (34) ein zangenförmiger Greifer (5) angeordnet ist, dessen Zangenbewegung durch die Hubbewegung der Schraubeinheit (4) ausgelöst wird; dass der zangenförmige Greifer (5) durch Gabelarme (18,19) gebildet ist, die den Schaft (69) des Befestigungselementes (65) zwischen sich einschließen und auf denen die Unterlegscheibe oder der Auflageteller (80) des Kunststoffhalters (86) aufliegt; dass die Gabelarme (18,19) den Schaft (69) des Befestigungselementes (65) durch eine quer zu dessen Längsachse (59) ausgerichtete Zangenbewegung einschließen und dass jeder Gabelarm (18,19) in einer in Längsrichtung der Einschraubachse (3) verlaufenden Steuernut (16,17) geführt ist.

2. Vorrichtung nach Anspruch 1, **dadurch gekennzeichnet, dass** jeder Gabelarm (18,19) um eine parallel zu seiner eigenen Längsachse (23,24) versetzt angeordneten Achse (26,27) schwenkbar ist

3. Vorrichtung nach Anspruch 1, **dadurch gekennzeichnet, dass** die Steuernuten (16,17) beidseits der Einschraubachse (3) angeordnet sind.

4. Vorrichtung nach Anspruch 3, **dadurch gekennzeichnet, dass** die Steuernuten (16,17) sowohl im Bereich des oberen Totpunktes (O_{T}) als auch im Bereich des unteren Totpunktes (U_{T}) von der Einschraubachse (3) wegführen.

5. Vorrichtung nach Anspruch 1 und 2, **dadurch gekennzeichnet, dass** die Gabelarme (18,19) mit ihren Schwenkachsen (23,24) an einem entlang der Einschraubachse (3) vertikal verfahrbaren Zentrierblock (9) angeordnet sind.

6. Vorrichtung nach Anspruch 5, **dadurch gekennzeichnet, dass** der Zentrierblock (9) am freien Ende einer das Schraubgestänge der Schraubeinheit (4) umgebenden Hubhülse (6,7) angeordnet ist.

7. Vorrichtung nach Anspruch 5 und 6, **dadurch gekennzeichnet, dass** der Zentrierblock (9) vom Schraubgestänge der Schraubeinheit (4) durchsetzt ist.

8. Vorrichtung nach Anspruch 1, **dadurch gekennzeichnet, dass** die Haltevorrichtung (34) innerhalb einem auf dem zu behandelnden Dachuntergrund aufsetzbaren Gehäuse (2) angeordnet ist.

9. Vorrichtung nach Anspruch 8, **dadurch gekennzeichnet, dass** das Gehäuse (2) an seinem Boden (10) zumindest teilweise offen ausgebildet ist.

10. Vorrichtung nach den Ansprüchen 1,3 und 4, **dadurch gekennzeichnet, dass** die Steuemuten (16,17) die Gehäusewand (12) durchsetzen.

11. Vorrichtung nach den Ansprüchen 8,9,10, **dadurch gekennzeichnet, dass** das Gehäuse (2) auf der die Steuemuten (16,17) aufweisenden Gehäusewand (12) gegenüberliegenden Gehäuseseite (20) zumindest teilweise offen ausgebildet ist.

12. Vorrichtung nach Anspruch 1, **dadurch gekennzeichnet, dass** das Magazin (35) starr ausgebildet und auf der zumindest teilweise offenen Gehäuseseite (20) mit seinem Auswurfende (32) auf die Haltevorrichtung (34) gerichtet angeordnet ist.

13. Vorrichtung nach Anspruch 1, **dadurch gekennzeichnet, dass** die Vereinzelung- und Zuführeinrichtung (33) am der Haltevorrichtung (34) nahen Ende des Magazins (35) angeordnet ist und aus einem horizontal und quer zum Magazin (35) linear verfahrbaren Schieber (39) besteht, der zwei Sperrklinken (40,41) besitzt, die, bewirkt durch die Hubbewegung der Schraubeinheit (4) in die Stapelebene (42) des Magazins (35) eingreifen und die Befestigungselemente (65) vorlegen, vereinzeln und das jeweils vom Magazinstrom getrennte, unterste Befestigungselement (65) der Haltevorrichtung (34) zuführen.

14. Vorrichtung nach Anspruch 13, **dadurch gekennzeichnet, dass** der Schieber (39) einen Zapfen (38) trägt, der innerhalb einer vertikal und linear, gemeinsam mit der Schraubeinheit (4) absenkbaren Steuerleiste (36) geführt ist.

15. Vorrichtung nach Anspruch 14, **dadurch gekennzeichnet, dass** die Steuerleiste (36) am Zentrierblock (9) befestigt ist

16. Vorrichtung nach Anspruch 1,13 und 14, **dadurch gekennzeichnet, dass** die Schraubeinheit (4) an einem entlang einer vertikalen Schiene (50) höhenverfahrbaren Schlitten (51) angeordnet ist.

17. Vorrichtung nach Anspruch 16, **dadurch gekennzeichnet, dass** der Schlitten (51) die Schiene (50) beidseits einschließende Rollen (61,61a,62,62a) aufweist

18. Vorrichtung nach Anspruch 16 und 17, **dadurch gekennzeichnet, dass** sich der Schlitten (51) auf einer parallel zur Hubhülse (6,7) ausgerichteten Gasdruckfeder (52) abstützt

19. Vorrichtung nach Anspruch 8 bis 12, **dadurch gekennzeichnet, dass** am Gehäuse (2) eine Fahrrolle (67) angeordnet ist

20. Vorrichtung nach Anspruch 19, **dadurch gekennzeichnet, dass** die Lauffläche (68) der Fahrrolle (67) oberhalb des Auflagerandes (14) der Gehäuseunterseite liegt.

21. Vorrichtung nach den Ansprüchen 7,6,7 und 15, **dadurch gekennzeichnet, dass** der Zentrierblock (9) im wesentlichen eine quaderförmige Gestalt besitzt.

22. Vorrichtung nach Anspruch 21, **dadurch gekennzeichnet, dass** der Zentrierblock (9) der Haltevorrichtung (34) glockenartig ausgebildet ist.

23. Vorrichtung nach Anspruch 21 und 22, **dadurch gekennzeichnet, dass** der Zentrierblock (9) auf seiner Unterseite (162) eine konkave, nach innen gerichtete Wölbung (165) besitzt.

24. Vorrichtung nach Anspruch 21 bis 23, **dadurch gekennzeichnet, dass** der Zentrierblock (9) Längsseiten (166,167) besitzt, an denen über die konkave Wölbung (165) überstehende Randleisten (170,171) ausgebildet sind.

25. Vorrichtung nach Anspruch 24, **dadurch gekennzeichnet, dass** die Randleisten (170,171) jeweils einen bogenförmigen Einschnitt (168,169) besitzen.

26. Vorrichtung nach Anspruch 21 bis 24, **dadurch gekennzeichnet, dass** der Zentrierblock (9) koaxial zur Einschraubachse (3) von einer Tülle (176) durchsetzt ist, die über die Sohle (180) der konkaven Wölbung (165) übersteht.

27. Vorrichtung nach einem der Ansprüche 1,2 und 5, **dadurch gekennzeichnet, dass** die Gabelarme (18,19) des Greifers (5) an ihren parallelen benachbarten Wänden jeweils einen stufenförmigen Absatz (150,151) besitzen, die in Schließstellung des Greifers (5) verzahnend ineinander greifen und dabei die Gabelarme (18,19) an ihren parallelen benachbarten Wänden jeweils eine Keilnut (154,155) aufweisen.

28. Vorrichtung nach Anspruch 27, **dadurch gekennzeichnet, dass** die Gabelarme (18,19) des Greifers (5) jeweils aus einer Klemmbacke (143,144) und einer Gelenklasche (145,146) bestehen, wobei jede Gelenklasche (145,146) orthogonal zur jeweiligen Klemmbacke (143,144) angeordnet ist.

29. Vorrichtung nach Anspruch 28, **dadurch gekennzeichnet, dass** die Gabelarme (18,19) des Greifers (5) auf den Rückseiten ihrer Gelenklaschen (145,146) jeweils ein die Längsachse (23,24) des jeweiligen Gabelarmes (18,19) verlängernden Zapfen (92,93) aufweisen, der um die jeweilige Längsachse (23,24) rotierbar ist.

30. Vorrichtung nach den Ansprüchen 1,12 und 13, **dadurch gekennzeichnet, dass** das Auswurfende (32) des Magazins (35) aus zwei weitestgehend z-förmigen Fingern (133,134) gebildet ist, die eine gegen den Greifer (5) gerichteten Rutsche (148,149) besitzen.

31. Vorrichtung nach Anspruch 30, **dadurch gekennzeichnet, dass** mindestens einer der Finger (133,134) klapp- oder schwenkbar am Magazin (35) angeordnet ist.

32. Vorrichtung nach einem der Ansprüche 30 und 31, **dadurch gekennzeichnet, dass** der schwenkbare Finger (134) auf einer im Magazin (35) oder der Magazinwand eingesetzten, federbelasteten Kugel (140) aufsitzt.

33. Vorrichtung nach einem der vorgehenden Ansprüche, **dadurch gekennzeichnet, dass** ein Griff (53) vorgesehen ist, der zumindest klapp- oder schwenkbar ausgebildet ist.

34. Vorrichtung nach Anspruch 33, **dadurch gekennzeichnet, dass** der Griff (53) zweiteilig ausgebildet ist und zumindest ein Griffteil (209,210) schwenkbar, klappbar oder steckbar am benachbarten Griffteil angeordnet ist.

## Claims

1. Device for the screwing-in of fastening elements (65) used for the fastening of insulating material on flat and shed roofs by means of screws (84) placed loosely in a magazine (35) and previously inserted in a plastic holder (86) provided with a supporting plate (80) or in a plain washer, equipped further with a lowerable screwing unit (4) that can be activated by a separating and feeding device (33) and a holding device (34) for said fastening elements (65) in which each of the fastening elements (65) can be received prior to, and released again upon completion of, the screwing process, with the holding device (34) travelling - by the effect and as a result of the stroke of the screwing unit (4) - from an upper dead centre (O_{T}) to a bottom dead centre (U_{T}) and with the fastening elements (65) being clamped in the holding device (34) between said upper dead centre O_{T} and bottom dead centre U_{T},
wherein
(i) a tongs-shaped gripper (5) is arranged in the holding device (34) the clamping motion of which is released by the stroke of the screwing unit (4), (ii) the tongs-shaped gripper (5) is formed by fork-shaped arms (18,19) designed to embrace the shaft (69) of the fastening element (65) and to serve as a support for the plain washer or the supporting plate (80) of the plastic holder (86), (iii) the fork-shaped arms (18,19) embrace the shaft (69) of the fastening element (65) in a transverse, with regard to its longitudinal axis (59), clamping motion, and (iv) each fork-shaped arm (18,19) is guided in control groove (16,17) arranged along the longitudinal axis of the screwing-in axis (3).

2. The Device as described in Claim 1 hereinbefore referred to wherein each of the fork-shaped arms (18,19) can be pivoted around an axis (26,27) offset in parallel to its own longitudinal axis (23,24).

3. The Device as described in Claim 1 hereinbefore referred to wherein the control grooves (16,17) are arranged on both sides of the screwing-in axis (3).

4. The Device as described in Claim 3 hereinbefore referred to wherein the control grooves (16,17) spread away from the screwing-in axis, rather than being arranged in parallel thereto, both in the zone of the upper dead centre (O_{T}) and in that of the lower dead centre (U_{T}).

5. The Device as described in either or several of Claims 1 and 2 hereinbefore referred to wherein the fork-shaped arms (18,19), together with their swivelling axes (23,24) are arranged along a centering block (9) which is allowed to travel vertically along the screwing-in axis (3).

6. The Device as described in Claim 5 hereinbefore referred to wherein the centering block (9) is arranged at the free end of a lifting sleeve (6,7) provided to envelope the screwing rod assembly of the screwing-in unit (4).

7. The Device as described in either or several of Claims 5 and 6 hereinbefore referred to wherein the screwing rod assembly of the screwing-in unit (4) passes through the centering block (9).

8. The Device as described in Claim 1 hereinbefore referred to wherein the holding device (34) is arranged inside a casing (2) that can be placed onto the roof substructure to be treated.

9. The Device as described in Claim 8 hereinbefore referred to wherein the casing (2) has an, at least partly, open bottom (10).

10. The Device as described in either or several of Claims 1, 3 and 4 hereinbefore referred to wherein the control grooves (16,17) are passed through the wall of the casing (12).

11. The Device as described in either or several of Claims 8, 9 and 10 hereinbefore referred to wherein the casing (2), on the side opposite (20) the side (12) provided with the control grooves (16,17) is, at least partly, open.

12. The Device as described in Claim 1 hereinbefore referred to wherein the magazine (35) is of the rigid form, with its ejection end (32) - arranged on the, at least partly, open side of the casing (20) - pointing at the holding device (34).

13. The Device as described in Claim 1 hereinbefore referred to wherein the separating and feeding device (33) is arranged, with regard to the holding device (34), at the near end of the magazine (35) and consists of a slide (39) travelling, in a linear motion, horizontally and transversely with regard to the magazine (35), such slide (39) being equipped with two detent pawls (40,41) which, under the effect of the stroke of the screwing-in unit (4), engage in the stacking level (42) of the magazine (35), pose and separate the fastening elements (65) and feed the lowermost fastening element (65), once separated from the flow of fastening elements (65) prevailing in the magazine (35), into the holding device (34).

14. The Device as described in Claim 13 hereinbefore referred to wherein the slide (39) has a journal (38) guided in a control strip (36) that can be lowered both vertically and linearly together with the screwing-in unit (4).

15. The Device as described in Claim 14 hereinbefore referred to wherein the control strip (36) is attached to the centering block (9).

16. The Device as described in either or several of Claims 1, 13 and 14 hereinbefore referred to wherein the screwing-in unit (4) is mounted on a carriage (51) allowed to travel in height along a vertical rail (50).

17. The Device as described in Claim 16 hereinbefore referred to wherein the carriage (51) has rollers (61,61a,62,62a) enveloping the rail (50) on both sides.

18. The Device as described in either or several of Claims 16 and 14 hereinbefore referred to wherein the carriage (51) rests on a gas pressure spring (52) which is aligned in parallel with the lifting sleeve (6,7).

19. The Device as described in either or several of Claims 8 to 12 hereinbefore referred to wherein the casing (2) has a caster wheel (67).

20. The Device as described in Claim 19 hereinbefore referred to wherein the tread (68) of the caster wheel (67) is mounted above the bearing edge (14) of the bottom of the casing.

21. The Device as described in either or several of Claims 7, 6, 7 and 15 hereinbefore referred to wherein the centering block (9) has an essentially cuboid form.

22. The Device as described in Claim 21 hereinbefore referred to wherein the centering block (9) of the holding device (34) has a bell-shaped form.

23. The Device as described in either or several of Claims 21 and 22 hereinbefore referred to wherein the centering block (9) has, on its bottom side (162), a concave curvature (165) arching inward.

24. The Device as described in either or several of Claims 21 to 23 hereinbefore referred to wherein the centering block (9) has side walls (166,167) with proud skirt strips (170,171) projecting above the concave curvature (165).

25. The Device as described in Claim 24 hereinbefore referred to wherein each of the skirt strips (170,171) has an arched recess (168,169).

26. The Device as described in either or several of Claims 21 to 24 hereinbefore referred to wherein a socket (176) is passed, in a coaxial configuration with regard to the screwing-in axis (3), through the centering block (9), with said socket (176) projecting above the bottom (180) of the concave curvature (1659.

27. The Device as described in either or several of Claims 1, 2 and 5 hereinbefore referred to wherein the fork-shaped arms (18,19) of the gripper (5) have a stepped shoulder (150,151) at each of their parallel adjoining walls, with said stepped shoulders (150,151) - in the closed position of the gripper (5) - engaging one in another in a tooth-shaped configuration and with each of the fork-shaped arms (18,19) having a key groove (154,155) applied to each of their parallel adjoining walls.

28. The Device as described in Claim 27 hereinbefore referred to wherein each of the fork-shaped arms (18,19) of the gripper (5) consist of a clamping jaw (143,144) and an articulated shackle (145,146), with each articulated shackle (145,146) being arranged mutually perpendicularly with regard to its corresponding clamping jaw (143,144).

29. The Device as described in Claim 28 hereinbefore referred to wherein each of the fork-shaped arms (18,19) of the gripper (5), on the rear of their articulated shackles (145,146), have a spigot (92,93) in extension of the longitudinal axis (23,24) of each fork-shaped arm (18,19), said spigot (92,93) being rotatable around its longitudinal axis (23,24).

30. The Device as described in either or several of Claims 1, 12 and 13 hereinbefore referred to wherein the ejection end (32) of the magazine (35) is constituted of two substantially Z-shaped fingers (133,134) each equipped with a chute (148,149) pointing at the gripper (5).

31. The Device as described in Claim 30 hereinbefore referred to wherein at least one of the fingers (133,134) is attached to the magazine (35) in a collapsible or pivotable manner.

32. The Device as described in either or several of Claims 30 and 31 hereinbefore referred to wherein the pivotable finger (134) rests on a spring-loaded ball (140) inserted into either the magazine (35) or the wall of the magazine.

33. The Device as described in either or several of the Claims hereinbefore referred to wherein a handle (53) is provided, such handle (53) being at least of the collapsible or pivotable type.

34. The Device as described in Claim 33 hereinbefore referred to wherein the handle (53) is composed of two pieces with at least one of the pieces of which it is composed (209,210) is attached in a pivotable, collapsible or pluggable manner to the adjoining piece of the handle.

## Revendications

1. Dispositif pour le vissage d'éléments de fixation (65) en vue de la fixation de matière isolante sur des toits plats et en redents à l'aide de vis (84) introduites dans un logement en plastique (86) avec tablier d'appui (80) ou dans une rondelle et préalablement disposées en vrac dans un magasin (35), avec unité de vissage à déplacement vers le bas (4), avec dispositif d'individualisation et d'alimentation (33) des éléments de fixation (65) activable par l'unité de vissage (4), ainsi qu'avec dispositif de retenue (34) pouvant recevoir et puis relâcher chaque élément de fixation (65) avant le vissage, le dispositif de retenue (34) pouvant être amené, par le mouvement de levée de l'unité de vissage (4), d'un point mort haut O_{T} à un point mort bas U_{T} en coinçant les éléments de fixation (65) entre le point mort haut O_{T} et le point mort bas U_{T}, **caractérisé en ce qu'**une griffe à pinces (5) est disposée dans le dispositif de retenue (34) dont le mouvement de serrage est déclenché par le mouvement de levée de l'unité de vissage (4), que la griffe à pinces (5) est formée par des bras de fourche (18,19) enfermant entre eux la tige (69) de l'élément de fixation (65) et sur lesquels repose la rondelle ou le tablier d'appui (80) du logement en plastique (86), que les bras de fourche (18,19) enferment la tige (69) de l'élément de fixation (65) au moyen d'un mouvement de serrage disposé perpendiculairement à l'axe longitudinal (59) de celui-ci, et que chaque bras de fourche (18,19) est logé dans une rainure de commande (16,17) disposée dans le sens longitudinal de l'axe de vissage (3).

2. Le dispositif selon la revendication 1 **caractérisé en ce que** chaque bras de fourche (18,19) est du type pivotant autour d'un axe (26,27) disposé parallèlement en déport de son propre axe longitudinal (23,24).

3. Le dispositif selon la revendication 1 **caractérisé en ce que** les rainures de commande (16,17) sont disposées aux deux côtés de l'axe de vissage (3).

4. Le dispositif selon la revendication 3 **caractérisé en ce que** les rainures de commande (16,17) s'éloignent de l'axe de vissage (3) et dans la zone du point mort haut (O_{T}) et dans celle du point mort bas (U_{T}).

5. Le dispositif selon l'une ou l'autre des revendications 1 et 2 **caractérisé en ce que** les bras de fourche (18,19) sont disposés, avec leurs axes de pivotement (23,24), sur un bloc de centrage (9) déplaçable verticalement le long de l'axe de vissage (3).

6. Le dispositif selon la revendication 5 **caractérisé en ce que** le bloc de centrage (9) est disposé au bout libre d'une douille de levée (6,7) enveloppant la tringlerie de vissage de l'unité de vissage (4).

7. Le dispositif selon l'une ou l'autre des revendications 5 et 6 **caractérisé en ce que** le bloc de centrage (9) est entrecoupé par la tringlerie de vissage de l'unité de vissage (4).

8. Le dispositif selon la revendication 1 **caractérisé en ce que** le dispositif de retenue (34) est disposé à l'intérieur d'un bâti (2) pouvant être placé sur le support du toit à traiter.

9. Le dispositif selon la revendication 8 **caractérisé en ce que** le fond (10) du bâti (2) est - au moins partiellement - ouvert.

10. Le dispositif selon l'une ou l'autre des revendications 1, 3 et 4 **caractérisé en ce que** les rainures de commande (16,17) entrecoupent la paroi (12) du bâti.

11. Le dispositif selon l'une ou l'autre des revendications 8, 9, 10 **caractérisé en ce que** le bâti (2), de côté (20) opposé à la paroi (12) du bâti (2) présentant les rainures de commande (16,17), est - au moins partiellement - ouvert.

12. Le dispositif selon la revendication 1 **caractérisé en ce que** le magasin (35) est du type rigide et que son bout d'éjection (32), de côté du bâti (20) au moins partiellement ouverte, donne sur le dispositif de retenue (34).

13. Le dispositif selon la revendication 1 **caractérisé en ce que** le dispositif d'individualisation et d'alimentation (33) est disposé sur l'extrémité du magasin (35) rapprochée au dispositif de retenue (34) et qu'il est composé d'un curseur (39) linéairement déplaçable dans le sens horizontal et en travers du magasin (35) et doté de deux cliquets d'arrêt (40,41) qui, sous l'effet du mouvement de levée de l'unité de vissage (4), s'engrènent dans le plan d'empilage (42) du magasin (35), mettent en place et individualisent les éléments de fixation (65) et alimentent vers le dispositif de retenue (34) l'élément de fixation (65) le plus bas à chaque fois, après séparation de celui-ci de la pile d'éléments de fixation (65) se trouvant dans le magasin (35).

14. Le dispositif selon la revendication 13 **caractérisé en ce que** le curseur (39) porte un tenon (38) guidé dans un listeau de direction (36) à déplacement vertical et linéaire vers le bas en concordance avec le déplacement de l'unité de vissage (4).

15. Le dispositif selon la revendication 14 **caractérisé en ce que** la barre de direction (36) est attachée au bloc de centrage (9).

16. Le dispositif selon l'une ou l'autre des revendications 1, 13 et 14 **caractérisé en ce que** l'unité de vissage (4) est disposée sur un chariot (51) déplaçable en hauteur le long d'une barre verticale (50).

17. Le dispositif selon la revendication 16 **caractérisé en ce que** le chariot (51) présente des rouleaux (61,61a,62,62a) enfermant la barre (50) des deux côtés.

18. Le dispositif selon l'une ou l'autre des revendications 16 et 17 **caractérisé en ce que** le chariot (51) s'appuie sur un ressort sous pression de gaz (52) aligné en parallèle à la douille de levée (6,7).

19. Le dispositif selon l'une ou l'autre des revendications 8 à 12 **caractérisé en ce que** le bâti (2) est équipé d'une roulette (67).

20. Le dispositif selon la revendication 19 **caractérisé en ce que** la chape (68) de la roulette (67) se situe au-dessus du bord d'appui (14) du bas de bâti.

21. Le dispositif selon l'une ou l'autre des revendications 7, 6, 7 et 15 **caractérisé en ce que** le bloc de centrage (9) est réalisé essentiellement sous forme d'un parallélépipède.

22. Le dispositif selon la revendication 21 **caractérisé en ce que** le bloc de centrage (9) du dispositif de retenue (34) est réalisé sous forme d'une cloche.

23. Le dispositif selon l'une ou l'autre des revendications 21 et 22 **caractérisé en ce que** le bloc de centrage (9), à sa face inférieure (162), possède une moulure concave (165).

24. Le dispositif selon l'une ou l'autre des revendications 21 à 23 **caractérisé en ce que** le bloc de centrage (9) possède des grands côtés (166,167) sur lesquels sont réalisés des rebords (170,171) en saillie par rapport à la moulure concave (165).

25. Le dispositif selon la revendication 24 **caractérisé en ce que** chacun des rebords (170,171) possède une entaille en arc (168,169).

26. Le dispositif selon l'une ou l'autre des revendications 21 à 24 **caractérisé en ce que** le bloc de centrage (9) est entrecoupé de façon coaxiale par rapport à l'axe de vissage (3) par une douille (176) faisant saillie par rapport à la base (180) de la moulure concave (165).

27. Le dispositif selon l'une ou l'autre des revendications 1, 2 et 5 **caractérisé en ce qu'**un un palier à gradins (150,151) est réalisé dans chacune des parois parallèles contiguës des deux bras de fourche (18,19) de la griffe à pinces (5), ces paliers à gradins (150,151) s'engrenant en formant un joint à adent dans la position fermée de la griffe à pinces (5), et chacun des bras de fourche (18,19) présentant une rainure de clavette (154,155) réalisée dans leurs parois parallèles contiguës.

28. Le dispositif selon la revendication 27 **caractérisé en ce que** chacun des bras de fourche (18,19) de la griffe à pinces (5) est composé d'une mâchoire de serrage (143,144) et d'un collier articulé (145,146), chaque collier articulé (145,146) étant disposé orthogonalement par rapport à sa mâchoire de serrage (143,144).

29. Le dispositif selon la revendication 28 **caractérisé en ce que** chacun des bras de fourche (18,19) de la griffe à pinces (5) présente, sur la face arrière de son collier articulé correspondant (145,146), un pivot (92,93) en prolongation de l'axe longitudinal (23,24) du bras de fourche (18,19) qui y correspond, ce pivot pouvant pivoter autour de l'axe longitudinal (23,24) concerné.

30. Le dispositif selon l'une ou l'autre des revendications 1, 12 et 13 **caractérisé en ce que** le bout d'éjection (32) du magasin (35) est constitué par deux doigts (133,134) essentiellement en Z possédant chacun une glissière (148,149) disposée en direction de la griffe à pinces (5).

31. Le dispositif selon la revendication 30 **caractérisé en ce qu'**au moins un des doigts (133,134) est disposé d'une façon repliable ou orientable sur le magasin (35).

32. Le dispositif selon l'une ou l'autre des revendications 30 et 31 **caractérisé en ce que** le doigt orientable (134) repose sur une boule (140) chargée par ressort insérée soit dans le magasin (35) soit dans la paroi de celui-ci.

33. Le dispositif selon l'une ou l'autre des revendications susmentionnées **caractérisé en ce qu'**une poignée (53) est prévue étant du type au moins repliable ou orientable.

34. Le dispositif selon la revendication 33 **caractérisé en ce que** la poignée (53) est du type bipartite, avec au moins une partie de la poignée (209,210) étant disposée de façon orientable, repliable ou enfichable sur la partie adjacente de la poignée.
